# EUROPÄISCHE PATENTSCHRIFT

(11) **EP 0 936 343 B1**
(45) Veröffentlichungstag und Bekanntmachung des Hinweises auf die Patenterteilung: **15.05.2002**
(21) Anmeldenummer: 99101976.1
(22) Anmeldetag: 01.02.1999
(51) Int. Cl.: E06C 7/08

(54) **Leitersprosse**
Ladder rung
Echelon d'échelle

(30) Priorität: 13.02.1998 DE 19807620
(43) Veröffentlichungstag der Anmeldung: 18.08.1999
(73) Patentinhaber: Hailo-Werk Rudolf Loh GmbH & Co. KG, D-35708 Haiger-Flammersbach (DE)
(72) Erfinder: Ginsberg, Jochen Dr., 57080 Siegen-Eisern (DE)
(74) Vertreter: Fritz, Edmund Lothar, Dipl.-Chem.

(56) Entgegenhaltungen:
- WO-A-96/18008
- DE-A- 3 842 302
- DE-U- 7 507 301
- FR-A- 2 742 081
- GB-A- 1 109 714
- GB-A- 2 127 327
- US-A- 2 104 303
- US-A- 2 294 333
- US-A- 3 908 260

## Beschreibung

Die vorliegende Erfindung betrifft eine Leitersprosse mit etwa rechteckigem Querschnitt und vier einen Korpus bildenden Längsaußenflächen, die jeweils rechtwinklig zur benachbarten Längsaußenfläche stehen, wobei die die Trittfläche bildende Längsaußenfläche der Leitersprosse durch aus der Ebene der Längsaußenfläche herausragende Bereiche gegen Abrutschen profiliert ist, wobei die Leitersprosse aus einem stranggepreßten oder durch Umformen profilierten Vierkanthohlprofil besteht, welches mit in Sprossenlängsrichtung laufenden Rippen versehen ist.

Aus der DE 7507301.7 U1 ist beispielsweise eine Leitersprosse der eingangs genannten Art bekannt geworden. Bei dieser bekannten Leitersprosse ist die die Trittfläche bildende Längsaußenfläche mit einer Riffelung versehen, um einen Gleitschutz zu bilden. Die bekannte Leitersprosse hat außen einen etwa rechteckigen Umriß, weist jedoch innen einen im Querschnitt kreisförmigen Hohlraum auf. Durch diese Ausbildung soll eine relativ hohe Biegesteifigkeit für die Sprosse erhalten werden. Jedoch ist der Materialverbrauch bei der Herstellung der Sprosse aufgrund der relativ großen Wandstärke vergleichsweise hoch. Auch läßt sich eine solche Leitersprosse nicht ohne weiteres durch Umformen (Profilieren) im Walzverfahren herstellen.

Die Aufgabe der vorliegenden Erfindung besteht darin, eine Leitersprosse der eingangs genannten Gattung zur Verfügung zu stellen, die sich auf besonders einfache kostengünstige Weise herstellen läßt und dabei gleichzeitig einen effektiven Gleitschutz aufweist.

Die Lösung dieser Aufgabe liefert eine erfindungsgemäße Leitersprosse der eingangs genannten Gattung mit den kennzeichnenden Merkmalen des Hauptanspruchs.

Erfindungsgemäß ist vorgesehen, daß die herausragenden Bereiche der Profilierung, die die Trittfläche gegen Abrutschen sichern, durch in Reihen angeordnete oben flache Noppen gebildet sind, wobei jeweils zwischen den einzelnen Noppen tieferliegende Zwischenräume angeordnet sind. Dabei sind die Noppen in in Längsrichtung der Leitersprosse verlaufenden Reihen angeordnet.

Die Leitersprosse besteht aus einem stranggepressten oder einem durch Umformen (Profilieren), zum Beispiel im Walzverfahren, hergestellten Vierkant-Hohlprofil.

Erfindungsgemäß ist weiterhin vorgesehen, daß die Leitersprosse zunächst beim Herstellungsvorgang mit in Längsrichtung durchgehenden Längsrippen profiliert wird oder aber auch stranggepresst wird. Ist die Profilierung durch Umformen zum Beispiel im Walzverfahren vorgesehen, wird ausgegangen von einem Flachmaterial, das nach Abschluß des Profilierverfahrens verschweißt wird. In beiden Fällen, also sowohl bei Herstellung durch Profilieren als auch gegebenenfalls durch Strangpressen, kann man anschließend durch Prägen in Querrichtung die vertieften Zwischenräume zwischen den Noppen herstellen. Man hat so ein besonders einfaches Herstellverfahren, welches zu einer Leitersprosse mit hoher Stabilität bei vergleichsweise dünner Materialstärke führt, die außerdem durch die erhabenen Noppen an einer oder mehrerer der Längsaußenflächen einen effektiven Gleitschutz aufweist, der ein Abrutschen des Fußes, der die Leiter benutzenden Personen verhindert. Die Herstellung kann automatisiert zum Beispiel in einer Walzstraße erfolgen und ist insoweit besonders ökonomisch.

Die im Unteranspruch genannten Merkmale betreffen bevorzugte Weiterbildungen der Erfindung. Weitere Vorteile der Erfindung ergeben sich aus der nachfolgenden Detailbeschreibung.

Im folgenden wird die vorliegende Erfindung anhand eines Ausführungsbeispiels unter Bezugnahme auf die beiliegenden Zeichnungen näher beschrieben. Dabei zeigen
- Fig. 1: eine perspektivische Ansicht einer erfindungsgemäßen Leitersprosse;
- Fig. 2: eine etwas andere perspektivische Ansicht einer erfindungsgemäßen Leitersprosse;
- Fig. 3: eine Draufsicht auf eine erfindungsgemäße Leitersprosse;
- Fig. 4: einen Längsschnitt durch die Leitersprosse entlang der Linie IV-IV von Fig. 3;
- Fig. 5: einen Querschnitt entlang der Linie V-V von Fig. 3.

Zunächst wird auf die Fig. 1 und 2 Bezug genommen. Die Darstellung ist schematisch vereinfacht und gezeigt wird im Prinzip nur ein Ausschnitt aus einer Leitersprosse, deren Befestigung an der Leiter nicht dargestellt ist und die natürlich unterschiedliche Längen beziehungsweise Durchmesser aufweisen kann. Die erfindungsgemäße Leitersprosse hat vier Längsaußenflächen 1, 2, 3, 4, die im Prinzip eine rechteckige Grundform im Umriß bilden, wobei allerdings in den Eckbereichen jeweils das Rechteckprofil abgerundet ist. Die oberste Längsaußenfläche 2 ist beispielsweise die Trittfläche. In dem Ausführungsbeispiel sind jedoch alle vier Längsaußenflächen 1, 2, 3, 4 jeweils mit im Querschnitt vorzugsweise rechteckigen Noppen 5 versehen. Diese Noppen sind in Längsreihen angeordnet, die mit 6, 7, 8, 9, 10 bezeichnet sind.

Zur Herstellung einer solchen erfindungsgemäßen Leitersprosse kann man zunächst ein Profil entweder durch Umformen aus Flachmaterial profilieren, zum Beispiel walzen, oder aber ein solches Profil strangpressen, wobei das Profil nach der Herstellung bereits Längsrippen 12 aufweist, die man in Fig. 2 an der Innenseite des Profils erkennen kann. Anschließend kann man in einem weiteren Fertigungsgang mittels eines hier nicht dargestellten Prägewerkzeugs, das zum Beispiel Querrippen aufweist, die an einer Seite eines Prägestempels angeordnet sind, die nach außen vorstehenden Längsrippen 12 in Querrichtung prägen, so daß sich vertiefte Zwischenräume 11 ergeben. Dadurch werden dann die Noppen 5 gebildet, die dann von den ursprünglichen Längsrippen 12 stehenbleiben und die zwischen sich die Zwischenräume 11 aufweisen (siehe Fig. 1). In den Fig. 3 bis 5 kann man die Ausbildung der erfindungsgemäßen Leitersprosse noch genauer erkennen. Der Längsschnitt durch das Profil der Leitersprosse gemäß Fig. 4 ist durch eine Längsreihe von Noppen 5 gelegt. Es wurde also im Prinzip durch eine ursprüngliche Längsrippe 12 geschnitten. Man erkennt in Fig. 4 die Noppen 5 und die zwischen diesen liegenden Zwischenräume 11. In Fig. 5 erkennt man, daß mehrere Reihen von Noppen 5 nebeneinander liegen und daß die einzelnen Noppen im Schnitt etwa trapezförmig ausgebildet sein können. Zwischen den verschiedenen parallelen beabstandeten Längsreihen 6, 7, 8, 9, 10 mit Noppen 5 liegen Zwischenreihen 13, so daß die Noppen 5 gegenüber diesen glatten Bereichen der Zwischenreihen 13 erhaben sind.

## Patentansprüche

1. Leitersprosse mit etwa rechteckigem Querschnitt und vier einen Korpus bildenden Längsaußenflächen, die jeweils rechtwinklig zur benachbarten Längsaußenfläche stehen, wobei die die Trittfläche bildende Längsaußenfläche der Leitersprosse durch aus der Ebene der Längsaußenfläche herausragende Bereiche gegen Abrutschen profiliert ist, wobei die Leitersprosse aus einem stranggepressten oder durch Umformen profilierten Vierkanthohlprofil besteht, welches mit in Sprossenlängsrichtung laufenden Rippen versehen ist,
**dadurch gekennzeichnet, dass** die herausragenden Bereiche in Reihen angeordnete oben flache Noppen (5) sind, wobei jeweils zwischen den einzelnen Noppen (5) tieferliegende Zwischenräume (11) angeordnet sind, dass die Zwischenräume (11) zwischen den Noppen (5) durch Querprägung der Rippen gebildet sind und dass das Vierkanthohlprofil im Querschnitt auch innen rechteckig ist.

2. Leitersprosse nach Anspruch 1, **dadurch gekennzeichnet, daß** die Noppen (5) auf mehr als einer der Längsaußenflächen, vorzugsweise auf allen vier Längsaußenflächen (1, 2, 3, 4) der Leitersprosse vorgesehen sind.

3. Verfahren zur Herstellung einer Leitersprosse nach einem der Ansprüche 1 oder 2, **dadurch gekennzeichnet, daß** zunächst ein Vierkantprofilrohr mit den Längsreihen (6 bis 10) entsprechenden Längsrippen stranggepresst oder durch Umformen profiliert wird und in einem späteren Arbeitsgang mittels eines Prägewerkzeugs mit Querrippen die Längsrippen der Leitersprosse in Querrichtung geprägt werden, so daß sich vertiefte Zwischenräume (11) ergeben und Noppen (5) gebildet werden.

## Claims

1. Ladder rung having a roughly quadrilateral cross section and four longitudinal outer surfaces which form a body and are each at right angles to the adjacent longitudinal outer surface, that longitudinal outer surface of the ladder rung which forms the tread being profiled, in such a way as to prevent slipping, by regions projecting from the plane of the longitudinal outer surface, the ladder rung consisting of an extruded square hollow section, or a square hollow section profiled by shaping, which is provided with ribs running in the rung longitudinal direction, **characterized in that** the projecting regions are nubs (5) arranged in rows and flat at the top, deeper intermediate spaces (11) being arranged in each case between the individual nubs (5), **in that** the intermediate spaces (11) between the nubs (5) are formed by transverse embossment of the ribs, and **in that** the square hollow section is also quadrilateral in cross section on the inside.

2. Ladder rung according to Claim 1, **characterized in that** the nubs (5) are provided on more than one of the longitudinal outer surfaces, preferably on all four of the longitudinal outer surfaces (1, 2, 3, 4) of the ladder rung.

3. Method of producing a ladder rung according to either of Claims 1 or 2, **characterized in that** first of all a square hollow tube having longitudinal ribs corresponding to the longitudinal rows (6 to 10) is extruded or profiled by shaping, and, in a subsequent operation by means of an embossing tool having transverse ribs, the longitudinal ribs of the ladder rung are embossed in the transverse direction, so that recessed intermediate spaces (11) are obtained and nubs (5) are formed.

## Revendications

1. Echelon d'échelle ayant une section transversale approximativement rectangulaire et quatre faces extérieures longitudinales formant un corps, lesquelles se trouvent respectivement à angle droit par rapport à la face extérieure longitudinale voisine, la face extérieure longitudinale formant la face d'appui de l'échelon d'échelle étant profilée contre tout glissement par des parties saillant hors du plan de la face extérieure longitudinale, l'échelon d'échelle se composant d'un profilé creux à quatre pans filé ou profilé par mise en forme, lequel est pourvu de nervures s'étendant dans la direction longitudinale de l'échelon,
**caractérisé en ce que** les parties saillantes sont des nopes plates supérieures (5) disposées en rangées, des espaces intermédiaires (11) plus profonds étant à chaque fois disposés entre les nopes individuelles (5), **en ce que** les espaces intermédiaires (11) entre les nopes (5) sont formés par estampage transversal des nervures, et **en ce que** le profilé creux à quatre pans est rectangulaire également en section transversale à l'intérieur.

2. Echelon d'échelle selon la revendication 1,
**caractérisé en ce que** les nopes (5) sont prévues sur plus d'une des faces extérieures longitudinales, de préférence sur toutes les quatres faces extérieures longitudinales (1, 2, 3, 4) de l'échelon d'échelle.

3. Procédé de fabrication d'un échelon d'échelle selon l'une quelconque des revendications 1 ou 2,
**caractérisé en ce qu'**un tube profilé à quatre pans est tout d'abord filé avec les nervures longitudinales correspondant aux rangées longitudinales (6 à 10), ou est profilé par mise en forme, et, dans une passe de travail ultérieure, les nervures longitudinales de l'échelon d'échelle sont estampées avec des nervures transversales dans la direction transversale au moyen d'un outil d'estampage, de sorte qu'il en résulte des espaces intermédiaires renfoncés (11) et que des nopes (5) sont formées.
